# EUROPÄISCHE PATENTSCHRIFT

(11) **EP 2 435 220 B1**
(45) Veröffentlichungstag und Bekanntmachung des Hinweises auf die Patenterteilung: **01.07.2015**
(21) Anmeldenummer: 10721997.4
(22) Anmeldetag: 18.05.2010
(51) Int. Cl.: B26D 1/143, B26D 7/06

(54) **VORRICHTUNG UND VERFAHREN ZUM AUFSCHNEIDEN VON LEBENSMITTELPRODUKTEN**
APPARATUS AND METHOD FOR SLICING FOOD
DISPOSITIF ET PROCÉDÉ DE TRANCHAGE D'UN ALIMENT

(30) Priorität: 03.06.2009 DE 102009023728
(43) Veröffentlichungstag der Anmeldung: 04.04.2012
(73) Patentinhaber: Weber Maschinenbau GmbH Breidenbach, 35236 Breidenbach (DE)
(72) Erfinder: WEBER, Günther, 17094 Gross Nemerow (DE)
(74) Vertreter: Manitz, Finsterwald & Partner GbR
(86) Internationale Anmeldenummer: PCT/EP2010/003036
(87) Internationale Veröffentlichungsnummer: WO 2010/139399

(56) Entgegenhaltungen:
- EP-A2- 0 713 753
- WO-A1-02/30635
- WO-A2-2005/037501
- US-A- 4 428 263

## Beschreibung

Die vorliegende Erfindung betrifft eine Vorrichtung und ein Verfahren zum Aufschneiden von Lebensmittelprodukten.

Im Stand der Technik sind verschiedenartige Lebensmittel-Schneidvorrichtungen bekannt. Es werden beispielsweise so genannte Hochleistungs-Slicer eingesetzt, um Lebensmittelprodukte, wie z.B. Fleisch, Wurst oder Käse, mit hoher Schnittgeschwindigkeit aufzuschneiden. In dem Bemühen, die Schnittleistung weiter zu erhöhen, können derartige Vorrichtungen eine Produktzuführung aufweisen, die dazu ausgebildet ist, mehrere Produktlaibe oder Produktriegel - im Folgenden einfach: Produkte - parallel nebeneinander einem gemeinsamen Schneidmesser zuzuführen, das sich in einer Schneidebene bewegt, die senkrecht zur Produktförderrichtung verläuft. Auf diese Weise ist es möglich, eine einzige Schneidvorrichtung - mit entsprechend großem Messer - zum gleichzeitigen Schneiden mehrerer Produkte zu nutzen.

Ein derartiger Hochleistungs-Slicer mit unabhängigen Produktzuführungen für zwei parallel zu fördernde und somit gleichzeitig aufzuschneidende Produkte ist in der europäischen Patentschrift EP 0713 753 B1 beschrieben. Bei diesem Slicer wird jedes aufzuschneidende Produkt mittels einer eigenen angetriebenen Greifkralle, die am hinteren Produktende angreift, in Richtung des Messers geschoben. Die Greifkrallen weisen jeweils einen eigenen Antrieb auf und sind demgemäß vollkommen unabhängig voneinander mit unterschiedlichen Vorschubgeschwindigkeiten antreibbar, sodass es möglich ist, die Dicke der abgetrennten Produktscheiben für die geförderten Produkte mittels der einzelnen Produktzuführantriebe unabhängig voneinander während des Aufschneidens zu verändern.

Slicer mit voneinander unabhängigen Produktzuführantrieben für zwei gleichzeitig aufzuschneidende Produkte sind außerdem aus US 3,605,837 und US 3,927,319 bekannt. Jedes Produkt ist hierbei während des Aufschneidens zwischen zwei gegenüberliegenden Endlosbandförderern eingeklemmt, die vertikal orientiert sind und das Produkt sowohl halten als auch mit einer veränderbaren Zuführrate einer Schneidebene zuführen können. Jedes für jeweils ein Produkt vorgesehene Paar von Endlosbandförderern besitzt einen eigenen Antrieb für die Produktzufuhr, wobei die Antriebe vollkommen unabhängig voneinander sind, sodass die Produktzuführraten der aufzuschneidenden Produkte unabhängig voneinander verändert werden können.

Aus der WO 02/30635 A1 ist ein Slicer mit Fördereinrichtung bekannt, die über einen gemeinsamen Antrieb verfügen. Die Produktzuführraten der einzelnen Produkte werden über unabhängige Hilfsantriebe gesteuert, dessen Zusatzbewegungen die Hauptbewegung überlagern. Dieses Dokument wird als nächstkommender Stand der Technik angesehen.

Problematisch bei diesen bekannten Vorrichtungen ist vor allem der relativ hohe Aufwand, der zum Bereitstellen mehrerer voneinander unabhängiger Antriebe einschließlich der zugehörigen Ansteuerungseinrichtungen notwendig ist.

Es ist daher eine Aufgabe der Erfindung, das gleichzeitige Aufschneiden mehrerer parallel geförderter Lebensmittelprodukte zu vereinfachen, wobei für jedes Produkt die Dicke der abgetrennten Produktscheiben individuell veränderbar sein soll.

Die Aufgabe wird zum einen durch eine Vorrichtung mit den Merkmalen des Anspruchs 1 gelöst.

Die erfindungsgemäße Vorrichtung weist eine Produktzuführung auf, die mehrere parallel nebeneinander angeordnete Fördereinrichtungen umfasst, die gemeinsam antreibbar sind, um gleichzeitig mehrere Produkte, denen jeweils eine der Fördereinrichtungen zugeordnet ist, einer Schneidebene zuzuführen, in der sich wenigstens ein Schneidmesser, insbesondere rotierend und/oder umlaufend, bewegt. Die Fördereinrichtungen weisen einen gemeinsamen Antrieb auf und umfassen jeweils eine Getriebeeinheit, deren Übersetzungsverhältnis veränderbar ist, um die Einzelfördergeschwindigkeit der Fördereinrichtung individuell zu verändern.

Erfindungsgemäß ist also nicht jede der Fördereinrichtungen mit einem eigenen unabhängigen Antrieb ausgestattet, sondern es ist ein gemeinsamer Antrieb für alle Fördereinrichtungen vorgesehen. Zur bedarfsweisen Veränderung der Einzelfördergeschwindigkeit ist jeder Fördereinrichtung eine eigene Getriebeeinheit mit variablem Übersetzungsverhältnis zugeordnet, wobei in vorteilhafter Weise über das Übersetzungsverhältnis die Einzelfördergeschwindigkeit beeinflusst werden kann. Auf diese Weise lässt sich insbesondere der Konstruktions- und Herstellungsaufwand für einen Slicer der gattungsgemäßen Art beträchtlich reduzieren, da es in der Praxis einfacher und kostengünstiger ist, mehrere Getriebeeinheiten anstatt mehrere unabhängige Antriebe bereitzustellen.

Von besonderem Vorteil ist die Möglichkeit, die Getriebeeinheiten relativ einfach und insbesondere mit relativ geringem Übersetzungsbereich auszubilden. Erfindungsgemäß wurde nämlich erkannt, dass bei Schneidvorrichtungen der gattungsgemäßen Art in der Praxis meist hinsichtlich ihrer äußeren Form weitgehend übereinstimmende Produkte aufzuschneiden sind, welche lediglich in einem relativ geringen Ausmaß bezüglich ihres Querschnitts variieren. Um entweder einzelne Produktscheiben oder Portionen von Produktscheiben gleichen Gewichts zu produzieren, können die Produkte also im Wesentlichen mit der gleichen Geschwindigkeit gefördert werden, wobei lediglich relativ geringfügige Anpassungen zur exakten Einhaltung des vorgegebenen Scheiben- oder Portionsgewichts erforderlich sind. Diese Anpassungen sind nicht nur für jedes Produkt selbst relativ geringfügig, sondern liegen außerdem für alle gleichzeitig aufzuschneidenden Produkte in der gleichen Größenordnung. Diesen Umstand nutzt die Erfindung aus.

Die Getriebeeinheit kann gemäß einer Ausführungsform zwischen den gemeinsamen Antrieb und die zugehörige Fördereinrichtung geschaltet sein, um so eine individuell einstellbare Einzelfördergeschwindigkeit für jede Fördereinrichtung bei einem für alle Fördereinrichtungen gemeinsam vorgesehenen Antrieb zu ermöglichen. Die Getriebeeinheit bildet bei dieser Ausführungsform eine von dem gemeinsamen Antrieb und der entsprechenden Fördereinrichtung getrennte Komponente.

Gemäß einer alternativen Ausführungsform ist die Getriebeeinheit in die Fördereinrichtung integriert. Das heißt also die Getriebeeinheit ist keine eigenständige Komponente, sondern bildet einen Teil der Fördereinrichtung selbst. Bei einer derartigen Ausgestaltung ist eine zusätzliche Komponente nicht erforderlich.

Vorzugsweise sind die Übersetzungsverhältnisse der Getriebeeinheiten jeweils stufenlos veränderbar, um eine exakte Anpassung der jeweiligen Einzelfördergeschwindigkeit an die aktuellen Gegebenheiten bzw. jeweiligen Erfordernisse zu gewährleisten.

Gemäß einer weiteren Ausführungsform weisen die Getriebeeinheiten jeweils eine von dem gemeinsamen Antrieb antreibbare Primärwelle, eine Sekundärwelle, durch welche die Fördereinrichtung antreibbar ist, und ein Getriebe zur Übertragung einer Drehbewegung von der Primärwelle auf die Sekundärwelle gemäß einem variablen Übersetzungsverhältnis auf. Je nach Anwendung kann eine einzige, allen Getriebeeinheiten gemeinsame Primärwelle vorgesehen sein oder es kann für jede Getriebeeinheit eine separate Primärwelle als Eingangswelle vorgesehen sein, wobei der gemeinsame Antrieb mit jeder der einzelnen Primärwellen antriebswirksam gekoppelt ist. Die Sekundärwellen als Ausgangselemente der Getriebeeinheiten übertragen das durch den Antrieb bereitgestellte Antriebsmoment letztendlich auf die Fördereinrichtungen. Getriebe mit variablem, insbesondere stufenlos veränderbarem, Übersetzungsverhältnis sind beispielsweise im Stand der Technik in verschiedenen Ausführungen bekannt.

Bevorzugt ist jeder Getriebeeinheit eine Einstellvorrichtung zugeordnet, die dazu ausgebildet ist, das Übersetzungsverhältnis des Getriebes und damit die Einzelfördergeschwindigkeit der Fördereinrichtung individuell zu verändern. Die Einstellvorrichtungen für die Getriebeeinheiten können je nach Getriebeart auf unterschiedliche Weise gestaltet sein. Aufgrund der Einstellvorrichtungen ist es möglich, die Einzelfördergeschwindigkeit jeder Fördereinrichtung im Rahmen des Übersetzungsbereichs zu steuern. Abgesehen von der individuellen Veränderung der Einzelfördergeschwindigkeiten kann auch eine gemeinsame Veränderung aller Einzelfördergeschwindigkeiten über eine Steuerung des gemeinsamen Antriebs herbeigeführt werden.

Gemäß einer Ausführungsform ist für jede Fördereinrichtung das Übersetzungsverhältnis der Getriebeeinheit während des Aufschneidebetriebs bei laufender Fördereinrichtung veränderbar. Das Anpassen der Einzelfördergeschwindigkeit kann somit gewissermaßen "online" erfolgen, ohne dass eine Verzögerung oder Unterbrechung des fortlaufenden Schneidebetriebs nötig wäre. Insbesondere können so auch Produkte mit einer in Längsrichtung veränderlichen Querschnittsform unter Beibehaltung eines einheitlichen Scheiben- oder Portionsgewichts aufgeschnitten werden, was eine ständige Anpassung der Einzelfördergeschwindigkeit während des Aufschneidens erfordert.

Gemäß einer Ausgestaltung der Erfindung umfasst jede Getriebeeinheit einen Riemen mit zwei zwischen einer Primärwelle und einer Sekundärwelle verlaufenden Trumen. Für jede Getriebeeinheit kann der Laufdurchmesser der Primärwelle und/oder der Sekundärwelle im Bereich des Riemens individuell veränderbar sein, um so die Drehzahl der Sekundäwelle im Verhältnis zu der Drehzahl der Primärwelle zu verändern.

Gemäß einer weiteren Ausführungsform der Erfindung sind für jede Getriebeeinheit die Lauflängen des Riemens in den beiden Trumen unter Beibehaltung der Gesamtlauflänge veränderbar. Durch eine derartige gezielte Änderung der Lauflängen des Riemens in den Trumen unter Beibehaltung der Gesamtlauflänge, also zum Beispiel durch eine Lauflängenvergrößerung im Obertrum bei gleichzeitiger entsprechender Lauflängenverringerung im Untertrum, kann trotz gleichbleibender Drehzahl der Primärwelle vorübergehend die Drehzahl der Sekundärwelle variiert werden. Dadurch, dass die Drehzahl der Sekundärwelle variabel ist, kann die Einzelfördergeschwindigkeit für jede einzelne Fördereinrichtung unter Konstanthaltung der Drehzahl der Primärwelle individuell verändert werden. Eine Lauflängenbeeinflussung kann beispielsweise mittels einer Tänzerrollenanordnung bewerkstelligt werden.

Gemäß einer weiteren Ausführung der Erfindung sind die Fördereinrichtungen jeweils als Bandförderer mit einem als Produktauflage für ein aufzuschneidendes Produkt dienenden Endlosbandgurt ausgebildet. Jeder Bandförderer kann eine Eingangsrolle, eine Laufrolle und einen um die Eingangsrolle und die Laufrolle umlaufenden Endlosbandgurt umfassen, wobei die Eingangsrolle mit einem Abtriebselement der Getriebeeinheit drehfest gekoppelt ist. Durch eine Änderung der Drehzahl des Ausgangselements der Getriebeeinheit wird unmittelbar eine Änderung der Bahngeschwindigkeit des umlaufenden Bandgurts des Bandförderers bewirkt.

Jedem Bandgurt kann ein oberer Bandgurt zugeordnet sein, der dazu ausgebildet ist, die Oberseite des Produktes zu beaufschlagen, wobei insbesondere jeder obere Bandgurt antreibbar und mit seinem als Produktauflage dienenden Bandgurt synchronisierbar ist. Das Produkt wird dann, insofern wie in dem eingangs genannten Stand der Technik, von dem unteren Bandgurt und dem oberen Bandgurt gemeinsam gefördert. Jeder obere Bandgurt kann antreibbar und mit seinem als Produktauflage dienenden Bandgurt synchronisierbar sein. Alternativ kann der obere Bandgurt selbst ohne Antrieb und lediglich frei laufend ausgebildet sein, sodass die obere Bandeinheit eine Niederhaltefunktion ausübt, wodurch eine besonders zuverlässige Produktpositionierung, -halterung bzw. -führung während des Aufschneidens erreicht wird. Das aufzuschneidende Produkt wird also gewissermaßen zwischen zwei umlaufenden, einander gegenüberliegenden Bandgurten eingeklemmt und auf diese Weise gefördert.

Die Lösung der Aufgabe erfolgt zum anderen durch ein Verfahren mit den Merkmalen des Anspruchs 13.

Bei dem erfindungsgemäßen Verfahren werden mittels einer Produktzuführung, die mehrere parallel nebeneinander angeordnete Fördereinrichtungen umfasst, gleichzeitig mehrere Produkte einer Schneidebene zugeführt, in der sich wenigstens ein Schneidmesser, insbesondere rotierend und/oder umlaufend, bewegt. Die Fördereinrichtungen werden jeweils mittels eines gemeinsamen Antriebs über eine Getriebeeinheit, die zwischen den gemeinsamen Antrieb und die zugehörige Fördereinrichtung geschaltet ist, gemeinsam angetrieben. Für jede Fördereinrichtung wird das Übersetzungsverhältnis der Getriebeeinheit bei Bedarf individuell verändert, um für jedes Produkt die Dicke abzutrennender Produktscheiben individuell einzustellen.

Gemäß einer Ausführungsform umfassen die Getriebeeinheiten jeweils eine Primärwelle, ein Getriebe und eine Sekundärwelle, wobei jede Fördereinrichtung von dem gemeinsamen Antrieb über die zugehörige Sekundärwelle der Getriebeeinheit angetrieben wird.

Gemäß einer Weiterbildung der Erfindung wird für jede Fördereinrichtung das Übersetzungsverhältnis der Getriebeeinheit in Abhängigkeit von der Kontur des Produktes verändert, wobei vorzugsweise die Kontur des Produktes mit einer in die Vorrichtung integrierten Erfassungseinrichtung ermittelt wird.

Die Erfindung wird im Folgenden unter Bezugnahme auf die Zeichnung beispielhaft beschrieben.
- Fig. 1A: zeigt eine Schneidvorrichtung gemäß einer ersten Ausführungsform der Erfindung in einer Prinzipdarstellung.
- Fig. 1B: zeigt ein Beispiel für eine Schneidvorrichtung gemäß Fig. 1A in einer detaillierteren Darstellung.
- Fig. 2A: zeigt eine Schneidvorrichtung gemäß einer zweiten Ausführungsform der Erfindung in einer Prinzipdarstellung.
- Fig. 2B: zeigt ein Beispiel für eine Schneidvorrichtung gemäß Fig. 2A in einer detaillierteren Darstellung.

In Fig. 1A und 1B ist eine Schneidvorrichtung gemäß einer ersten Ausführungsform der Erfindung dargestellt. Die Schneidvorrichtung umfasst eine Produktzuführung 11 mit mehreren nebeneinander angeordneten und parallel zueinander ausgerichteten Fördereinrichtungen 13, von denen in den Figuren jeweils nur eine dargestellt ist. Die Fördereinrichtungen 13 sind jeweils als Bandförderer mit einer Eingangsrolle 20, einer Laufrolle 22 und einem als Produktauflage für ein aufzuschneidendes Produkt 17 dienenden Endlosbandgurt 60 ausgebildet. Beispielsweise kann es sich bei dem Endlosbandgurt 60 um einen flachen Zahnriemen handeln. Die Laufrollen 22 sind nahe einer Schneidebene S angeordnet.

Durch Antreiben der Eingangsrollen 20 werden die auf den Bandförderern 13 aufliegenden Produkte 17 gleichzeitig und parallel zueinander entlang einer Produktförderrichtung F der Schneidebene S zugeführt.

In der Schneidebene S läuft ein Schneidmesser 23 planetarisch um, wobei alternativ auch ein nicht-planetarisch umlaufendes, sondern lediglich rotierendes Schneidmesser, insbesondere ein Sichelmesser, Verwendung finden kann. Das Schneidmesser 23 schneidet mit konstanter Schneidfrequenz durch alle zugestellten Produkte 17 hindurch, sodass die von den Produkten 17 abgetrennten Produktscheiben umso dicker ausfallen, je größer die Einzelfördergeschwindigkeit des jeweiligen Bandförderers 13 momentan ist.

Es ist ein für alle Bandförderer 13 gemeinsamer Antrieb 24 vorgesehen, z.B. ein Elektromotor mit zugehöriger Ausgangswelle, welcher ein Antriebsmoment für jeden der Bandförderer 13 bereitstellt. Weiterhin ist jeweils zwischen den Antrieb 24 und den zugehörigen Bandförderer 13 eine lediglich schematisch dargestellte Getriebeeinheit 14 geschaltet. Die Getriebeeinheit 14 weist ein stufenlos veränderbares Übersetzungsverhältnis auf und ist demzufolge in der Lage, die Einzelfördergeschwindigkeit jedes Bandförderers 13 anzupassen.

Unter Bezugnahme auf Fig. 1B wird eine Ausführungsform der Getriebeeinheit 14 detaillierter beschrieben. Die Getriebeeinheit 14 umfasst eine Primärwelle 19, eine Sekundärwelle 21 und ein Getriebe 16, mittels dem eine Drehbewegung von der Primärwelle 19 auf die Sekundärwelle 21 übertragbar ist. Die Getriebeeinheit 14 ist als Riementrieb mit einem um die Primärwelle 19 und die Sekundärwelle 21 umlaufenden Riemen 15 ausgebildet. Jeder Riementrieb 14 weist ein Obertrum 30 und ein Untertrum 32 auf, welche sich jeweils zwischen der Primärwelle 19 und der Sekundärwelle 21 erstrecken. Die Riementriebe 14 werden durch die Primärwelle 19 angetrieben, welche allen Riementrieben 14 gemeinsam ist und welche mit dem in Fig. 1B nicht gezeigten Antrieb 24 antriebswirksam gekoppelt ist. Alternativ kann auch jeder Bandförderer 13 eine separate Primärwelle 19 aufweisen, welche - ggf. über weitere Übertragungselemente - antriebswirksam mit dem gemeinsamen Antrieb 24 gekoppelt ist. Die Sekundärwelle 21 steht wiederum antriebswirksam mit der Eingangsrolle 20 des zugehörigen Bandförderers 13 in Verbindung. Somit treibt der Antrieb 24 über den Riementrieb 14 jeden der Bandförderer 13 mit einer vorgegebenen Umlaufgeschwindigkeit an.

Jedem Riementrieb 14 ist eine Einstellvorrichtung 25 zugeordnet, die eine am Obertrum 30 angeordnete obere Umlenkeinrichtung 35 für den Riemen 15 sowie eine am Untertrum 32 angeordnete untere Umlenkeinrichtung 37 für den Riemen 15 umfasst. Jede der Umlenkeinrichtungen 35, 37 umfasst eine erste Umlenkrolle 40, eine Tänzerrolle 42 sowie eine zweite Umlenkrolle 44, um welche der Riemen 15 umläuft. Während die Umlenkrollen 40, 44 ortsfest sind, sind die beiden Tänzerrollen 42 auf einem gemeinsamen Träger 46 montiert, welcher mittels einer Stellvorrichtung 48 rechtwinklig zu der Produktförderrichtung F relativ zu der Primärwelle 19 verschiebbar ist.

Die Umlenkeinrichtungen 35, 37 definieren jeweils eine Schlaufe 50, 52 für den Riemen 15, wodurch die Gesamtlauflänge des Riemens 15 gegenüber einer Konfiguration mit geradlinigen Trumen erhöht ist. Bei einer Verschiebung des Trägers 46 in Fig. 1B nach oben vergrößert sich die Lauflänge des Riemens 15 im Obertrum 30, während sich die Lauflänge des Riemens 15 im Untertrum 32 um den gleichen Betrag verringert. Die Gesamtlauflänge des Riemens 15 bleibt konstant. Jedoch nimmt die obere Schlaufe 50 während der Aufwärtsbewegung des Trägers 46 einen zusätzlichen Riemenabschnitt auf, sodass der pro Zeiteinheit auf die Sekundärwelle 21 auflaufende Riemenabschnitt kürzer ist als der von der Primärwelle 19 ablaufende Riemenabschnitt. Demgemäß verringert sich während der Aufwärtsverschiebung des Trägers 46 die Drehzahl der Sekundärwelle 21 und damit auch die Einzelfördergeschwindigkeit des entsprechenden Bandförderers 13. In analoger Weise resultiert eine Erhöhung der Drehzahl der Sekundärwelle 21 und damit der Einzelfördergeschwindigkeit des Bandförderers 13 während einer Abwärtsverschiebung des Trägers.

Der Riementrieb 14 bildet somit ein stufenlos verstellbares Zwischengetriebe zwischen dem gemeinsamen Antrieb 24 und dem Bandförderer 13. Durch Ansteuern der Stellvorrichtungen 48 und eine entsprechende Linearverschiebung der Träger 46 kann die Einzelfördergeschwindigkeit jedes Bandförderers 13 entweder beschleunigt oder verzögert werden. Da jedem Bandförderer 13 eine eigene Einstellvorrichtung 25 zugeordnet ist, können die Einzelfördergeschwindigkeiten individuell variiert werden. Die Variation ist bei der gezeigten Ausführungsform auf den Zeitraum der Bewegung des Trägers 46 beschränkt. Für die in der Praxis relevanten Anwendungen ist eine derartige dynamische Anpassung der Einzelfördergeschwindigkeiten ausreichend, um die gewünschte Konstanz des Scheiben- oder Portionsgewichts für jedes der gleichzeitig aufzuschneidenden Produkte 17 zu gewährleisten. Anstatt einer dynamischen Anpassung könnte aber auch eine dauerhafte Anpassung vorgesehen sein. Zu diesem Zweck könnte die Getriebeeinheit 14 beispielsweise als Kegelringgetriebe oder als Keilriemengetriebe mit relativ zueinander verschiebbaren Kegelscheiben ausgebildet sein. Alternativ oder zusätzlich können auch Zahnrad-Versatztriebe oder Gliederkettentriebe in die Getriebeeinheit 14 integriert sein.

In den Fig. 2A und 2B ist eine weitere Ausführungsform einer erfindungsgemäßen Schneidvorrichtung dargestellt. Bei dieser Ausführungsform ist jede Getriebeeinheit 14 gemäß Fig. 2A in den Bandförderer 13 integriert. Wie aus Fig. 2B hervorgeht, ist die Einstellvorrichtung 25 mit der oberen Umlenkeinrichtung 35 und der unteren Umlenkeinrichtung 37 direkt in den Bandförderer 13 einbezogen, d.h. der Bandgurt 60 läuft um die Umlenkrollen 40, 44 sowie die Tänzerrollen 42 um. Bei einer Aufwärtsverschiebung des Trägers 46 mittels der Stellvorrichtung 48 verringert sich die Bahngeschwindigkeit des Bandgurts 60, wobei sich die Verringerung auf den Abschnitt des Obertrums 30 zwischen der oberen Umlenkeinrichtung 35 und der Laufrolle 22 und den Abschnitt des Untertrums 32 zwischen der Laufrolle 22 und der unteren Umlenkeinrichtung 37 sowie auf den Zeitraum der Aufwärtsbewegung des Trägers 46 beschränkt. In analoger Weise resultiert eine Erhöhung der Bahngeschwindigkeit des Bandgurts 60 während einer Abwärtsbewegung des Trägers 46. Da die Bahngeschwindigkeit des Bandgurts 60 letztlich die Einzelfördergeschwindigkeit des Bandförderers 13 darstellt, bildet die Einstellvorrichtung 25 ein in den Bandförderer 13 integriertes, stufenlos verstellbares Getriebe 16.

Dadurch, dass erfindungsgemäß die Einzelfördergeschwindigkeiten der Bandförderer 13 individuell einstellbar sind, können die Dicken der abgetrennten Produktscheiben für jeden Bandförderer 13 individuell angepasst werden, ohne dass deshalb für jeden Bandförderer 13 ein eigener Antrieb 24 vorzusehen wäre. Der Aufwand und die Kosten zur Bereitstellung der erfindungsgemäßen Produktzuführung 11 und somit des gesamten Slicers können somit gesenkt werden. Insbesondere kann trotz in Produktlängsrichtung variierender Produktquerschnittsflächen ein konstantes Scheiben- oder Portionsgewicht bei allen gleichzeitig zugeführten Produkten 17 sichergestellt werden.

### Bezugszeichenliste:

- 11: Produktzuführung
- 13: Bandförderer
- 14: Getriebeeinheit, Riementrieb
- 15: Riemen
- 16: Getriebe
- 17: Produkt
- 19: Primärwelle
- 20: Eingangsrolle
- 21: Sekundärwelle
- 22: Laufrolle
- 23: Schneidmesser
- 24: Antrieb
- 25: Einstellvorrichtung
- 30: Obertrum
- 32: Untertrum
- 35: obere Umlenkeinrichtung
- 37: untere Umlenkeinrichtung
- 40: erste Umlenkrolle
- 42: Tänzerrolle
- 44: zweite Umlenkrolle
- 46: Träger
- 48: Stellvorrichtung
- 50: obere Schlaufe
- 52: untere Schlaufe
- 60: Bandgurt

- S: Schneidebene
- F: Produktförderrichtung

## Patentansprüche

1. Vorrichtung zum Aufschneiden von Lebensmittelprodukten, insbesondere Hochleistungs-Slicer, mit
einer Produktzuführung (11), die mehrere parallel nebeneinander angeordnete Fördereinrichtungen (13) umfasst, die gemeinsam antreibbar sind, um gleichzeitig mehrere Produkte (17), denen jeweils eine der Fördereinrichtungen (13) zugeordnet ist, einer Schneidebene (S) zuzuführen, in der sich wenigstens ein Schneidmesser (23), insbesondere rotierend und/oder umlaufend, bewegt,
wobei die Fördereinrichtungen (13) einen gemeinsamen Antrieb (24) aufweisen **dadurch gekennzeichnet, dass** die Fördereinrichtungen jeweils eine Getriebeeinheit (14) umfassen, deren Übersetzungsverhältnis veränderbar ist, um die Einzelfördergeschwindigkeit der Fördereinrichtung (13) individuell zu verändern.

2. Vorrichtung nach Anspruch 1,
**dadurch gekennzeichnet,**
**dass** die Getriebeeinheit (14) zwischen den gemeinsamen Antrieb (24) und die zugehörige Fördereinrichtung (13) geschaltet ist.

3. Vorrichtung nach Anspruch 1 oder 2,
**dadurch gekennzeichnet,**
**dass** die Getriebeeinheit (14) in die Fördereinrichtung (13) integriert ist.

4. Vorrichtung nach einem der vorstehenden Ansprüche,
**dadurch gekennzeichnet,**
**dass** die Übersetzungsverhältnisse der Getriebeeinheiten (14) jeweils stufenlos veränderbar sind.

5. Vorrichtung nach einem der vorstehenden Ansprüche,
**dadurch gekennzeichnet,**
**dass** die Getriebeeinheiten (14) jeweils eine von dem gemeinsamen Antrieb (24) antreibbare Primärwelle (19), eine Sekundärwelle (21), durch welche die Fördereinrichtung (13) antreibbar ist, und ein Getriebe (16) zur Übertragung einer Drehbewegung von der Primärwelle (19) auf die Sekundärwelle (21) gemäß einem variablen Übersetzungsverhältnis aufweisen.

6. Vorrichtung nach einem der vorstehenden Ansprüche,
**dadurch gekennzeichnet,**
**dass** jeder Getriebeeinheit (14) eine Einstellvorrichtung (25) zugeordnet ist, die dazu ausgebildet ist, das Übersetzungsverhältnis des Getriebes (16) und damit die Einzelfördergeschwindigkeit der Fördereinrichtung (13) individuell zu verändern.

7. Vorrichtung nach einem der vorstehenden Ansprüche,
**dadurch gekennzeichnet,**
**dass** für jede Fördereinrichtung (13) das Übersetzungsverhältnis der Getriebeeinheit (14) während des Aufschneidebetriebs bei laufender Fördereinrichtung (13) veränderbar ist.

8. Vorrichtung nach einem der vorstehenden Ansprüche,
**dadurch gekennzeichnet,**
**dass** jede Getriebeeinheit (14) einen Riemen (15) mit zwei zwischen einer Primärwelle (19) und einer Sekundärwelle (21) verlaufendem Trumen (30, 32) umfasst.

9. Vorrichtung nach Anspruch 8,
**dadurch gekennzeichnet,**
**dass** für jede Getriebeeinheit (14) der Laufdurchmesser der Primärwelle (19) und/oder der Sekundärwelle (21) im Bereich des Riemens (15) individuell veränderbar ist.

10. Vorrichtung nach Anspruch 8 oder 9,
**dadurch gekennzeichnet,**
**dass** für jede Getriebeeinheit (14) die Lauflängen des Riemens (15) in den beiden Trumen (30, 32) unter Beibehaltung der Gesamtlauflänge veränderbar sind.

11. Vorrichtung nach einem der vorstehenden Ansprüche,
**dadurch gekennzeichnet,**
**dass** die Fördereinrichtungen (13) jeweils als Bandförderer mit einem als Produktauflage für ein aufzuschneidendes Produkt (17) dienenden Endlosbandgurt (60) ausgebildet sind.

12. Vorrichtung nach Anspruch 11,
**dadurch gekennzeichnet,**
**dass** jedem Bandgurt (60) ein oberer Bandgurt zugeordnet ist, der dazu ausgebildet ist, die Oberseite des Produktes (17) zu beaufschlagen, wobei insbesondere jeder obere Bandgurt antreibbar und mit seinem als Produktauflage dienenden Bandgurt (60) synchronisierbar ist.

13. Verfahren zum Aufschneiden von Lebensmittelprodukten, insbesondere mittels einer Vorrichtung nach einem der vorhergehenden Ansprüche, bei dem
- mittels einer Produktzuführung (11), die mehrere parallel nebeneinander angeordnete Fördereinrichtungen (13) umfasst, gleichzeitig mehrere Produkte (17) einer Schneidebene (S) zugeführt werden, in der sich wenigstens ein Schneidmesser (23), insbesondere rotierend und/oder umlaufend, bewegt,
- die Fördereinrichtungen (13) jeweils mittels eines gemeinsamen Antriebs (24) über eine Getriebeeinheit (14), die zwischen den gemeinsamen Antrieb (24) und die zugehörige Fördereinrichtung (13) geschaltet ist, gemeinsam angetrieben werden, und
- für jede Fördereinrichtung (13) das Übersetzungsverhältnis der Getriebeeinheit (14) bei Bedarf individuell verändert wird, um für jedes Produkt (17) die Dicke abzutrennender Produktscheiben individuell einzustellen.

14. Verfahren nach Anspruch 13,
**dadurch gekennzeichnet,**
**dass** die Getriebeeinheiten (14) jeweils eine Primärwelle (19), ein Getriebe (16) und eine Sekundärwelle (21) umfassen, wobei jede Fördereinrichtung (13) von dem gemeinsamen Antrieb (24) über die zugehörige Sekundärwelle (21) der Getriebeeinheit (14) angetrieben wird.

15. Verfahren nach Anspruch 13 oder 14,
**dadurch gekennzeichnet,**
**dass** für jede Fördereinrichtung (13) das Übersetzungsverhältnis der Getriebeeinheit (14) in Abhängigkeit von der Kontur des Produktes (17) verändert wird, wobei vorzugsweise die Kontur des Produktes (17) mit einer in die Vorrichtung integrierten Erfassungseinrichtung ermittelt wird.

## Claims

1. An apparatus for slicing food products, in particular a high-performance slicer, comprising
a product feed (11) which comprises a plurality of conveying devices (13) arranged in parallel next to one another which can be driven together in order simultaneously to feed a plurality of products (17), with a respective one of the conveying devices (13) being associated with each of one of said plurality of products, to a cutting plane (S) in which at least one cutting blade (23) moves, in particular in a rotating and/or revolving manner,
wherein the conveying devices (13) have a common drive (24) **characterized in that**
the conveying devices comprise a respective transmission unit (14) whose transmission ratio is variable to individually vary the individual conveying speed of the conveying devices (13).

2. An apparatus in accordance with claim 1,
**characterized in that**
the transmission unit (14) is connected between the common drive (24) and the associated conveying device (13).

3. An apparatus in accordance with claim 1 or 2,
**characterized in that**
the transmission unit (14) is integrated into the conveying device (13).

4. An apparatus in accordance with any one of the preceding claims,
**characterized in that**
the transmission ratios of the transmission units (14) are in each case steplessly variable.

5. An apparatus in accordance with any one of the preceding claims,
**characterized in that**
the transmission units (14) each have a primary shaft (19) drivable by the common drive (24), a secondary shaft (21) by which the conveying device (13) is drivable and a transmission (16) for transmitting a rotary movement from the primary shaft (19) to the secondary shaft (21) in accordance with a variable transmission ratio.

6. An apparatus in accordance with any one of the preceding claims,
**characterized in that**
an adjustment apparatus (25) is associated with each transmission unit (14) and is designed to individually vary the transmission ratio of the transmission (16) and thus the individual conveying speed of the conveying devices (13).

7. An apparatus in accordance with any one of the preceding claims,
**characterized in that**
the transmission ratio of the transmission unit (14) is variable for each conveying device (13) during the slicing operation with a running conveying device (13).

8. An apparatus in accordance with any one of the preceding claims,
**characterized in that**
each transmission unit (14) comprises a belt (15) having two runs (30, 32) extending between a primary shaft (19) and a secondary shaft (21).

9. An apparatus in accordance with claim 8,
**characterized in that**
the barrel diameter of the primary shaft (19) and/or of the secondary shaft (21) is individually variable for each transmission unit (14) in the region of the belt (15).

10. An apparatus in accordance with claim 8 or claim 9,
**characterized in that**
the barrel lengths of the belt (15) in the two runs (30, 32) are variable for each transmission unit (14) while maintaining the total barrel length.

11. An apparatus in accordance with any one of the preceding claims,
**characterized in that**
the conveying devices (13) are each designed as belt conveyors having a continuous belt band (60) serving as a product support for a product (17) to be sliced.

12. An apparatus in accordance with claim 11,
**characterized in that**
an upper belt band which is designed to act on the upper side of the product (17) is associated with each belt band (60), with in particular each upper belt band being able to be driven and synchronized with its belt band (60) serving as a product support.

13. A method for slicing food products, in particular by means of an apparatus in accordance with any one of the preceding claims, wherein
- a plurality of products (17) are supplied simultaneously by means of a product feed (11), which comprises a plurality of conveying devices (13) arranged next to one another, to a cutting plane (S) in which at least one cutting blade (23) moves, in particular in a rotating and/or revolving manner;
- the conveying devices (13) are each driven together by means of a common drive (24) via a respective transmission unit (14) which is connected between the common drive (24) and the associated conveying device (13); and
- the transmission ratio of the transmission unit (14) is individually varied as required for each conveying device (13) to individually set the thickness of product slices to be cut off for each product (17).

14. A method in accordance with claim 13,
**characterized in that**
the transmission units (14) each comprise a primary shaft (19), a transmission (16) and a secondary shaft (21), with each conveying device (13) being driven by the common drive (24) via the associated secondary shaft (21) of the transmission unit (14).

15. A method in accordance with claim 13 or claim 14,
**characterized in that**
the transmission ratio of the transmission unit (14) for each conveying device (13) is varied in dependence on the contour of the product (17), with the contour of the product (17) preferably being determined using a detection device integrated into the apparatus.

## Revendications

1. Dispositif pour couper des produits alimentaires, en particulier trancheuse à haute performance, comprenant
une amenée de produits (11), qui inclut plusieurs dispositifs de convoyage (13) agencés parallèlement les uns à côté des autres et qui peuvent être entraînés conjointement afin d'amener simultanément plusieurs produits (17), à chacun desquels est associé l'un des dispositifs de convoyage (13), à un plan de coupe (S) dans lequel se déplace au moins un couteau de coupe (23), en particulier en rotation et/ou en mouvement orbital,
dans lequel les dispositifs de convoyage (13) comprennent un entraînement commun (24),
**caractérisé en ce que** les dispositifs de convoyage incluent chacun une unité de transmission (14), dont le rapport de démultiplication est modifiable afin de modifier individuellement la vitesse de convoyage individuelle des dispositifs de convoyage (13).

2. Dispositif selon la revendication 1,
**caractérisé en ce que** l'unité de transmission (14) est branchée entre l'entraînement commun (24) et le dispositif de convoyage associé (13).

3. Dispositif selon la revendication 1 ou 2,
**caractérisé en ce que** l'unité de transmission (14) est intégrée dans le dispositif de convoyage (13).

4. Dispositif selon l'une des revendications précédentes,
**caractérisé en ce que** les rapports de démultiplication des unités de transmission (14) sont modifiables respectivement en continu.

5. Dispositif selon l'une des revendications précédentes,
**caractérisé en ce que** les unités de transmission (14) comprennent chacune un arbre primaire (19) susceptible d'être entraîné par l'entraînement commun (24), un arbre secondaire (21) au moyen duquel le dispositif de convoyage (13) est susceptible d'être entraîné, et une transmission (16) pour la transmission d'un mouvement de rotation depuis l'arbre primaire (19) vers l'arbre secondaire (21) suivant un rapport de démultiplication variable.

6. Dispositif selon l'une des revendications précédentes,
**caractérisé en ce qu'**un dispositif de réglage (25) est associé à chaque unité de transmission (14), dispositif qui est réalisé pour modifier individuellement le rapport de démultiplication de la transmission (16) est ainsi la vitesse de convoyage individuelle du dispositif de convoyage (13).

7. Dispositif selon l'une des revendications précédentes,
**caractérisé en ce que** pour chaque dispositif de convoyage (13) le rapport de démultiplication de l'unité de transmission (14) est modifiable pendant le fonctionnement en coupe alors que le dispositif de convoyage (13) est en circulation.

8. Dispositif selon l'une des revendications précédentes,
**caractérisé en ce que** chaque unité de transmission (14) inclut une courroie (15) avec deux brins (30, 32) qui circulent entre un arbre primaire (19) et un arbre secondaire (21).

9. Dispositif selon la revendication 8,
**caractérisé en ce que** pour chaque unité de transmission (14) le diamètre actif de l'arbre primaire (19) et/ou de l'arbre secondaire (21) dans la région de la courroie (15) est modifiable individuellement.

10. Dispositif selon la revendication 8 ou 9,
**caractérisé en ce que** pour chaque unité de transmission (14), les longueurs actives de la courroie (15) dans les deux brins (30, 32) sont modifiables en conservant la longueur active totale.

11. Dispositif selon l'une des revendications précédentes,
**caractérisé en ce que** les dispositifs de convoyage (13) sont réalisés respectivement comme des convoyeurs à bande avec une courroie en bande sans fin (60) servant de support pour un produit à découper (17).

12. Dispositif selon la revendication 11,
**caractérisé en ce qu'**une courroie en bande supérieure est associée à chaque courroie en bande (60), qui est réalisée pour solliciter la face supérieure du produit (17), dans lequel en particulier chaque courroie en bande supérieure est susceptible d'être entraînée et d'être synchronisée avec sa courroie en bande (60) servant de support pour le produit.

13. Procédé pour découper des produits alimentaires, en particulier au moyen d'un dispositif selon l'une des revendications précédentes, dans lequel
- au moyen d'une amenée de produits (11), qui inclut plusieurs dispositifs de convoyage (13) agencés parallèlement les uns à côté des autres, on amène simultanément plusieurs produits (17) à un plan de coupe (S) dans lequel se déplace au moins un couteau de coupe (23), en particulier en rotation et/ou en mouvement orbital,
- les dispositifs de convoyage (13) sont entraînés conjointement respectivement au moyen d'un entraînement commun (24) via une unité de transmission (14), qui est branchée entre l'entraînement commun (24) et le dispositif de convoyage associé (13), et
- pour chaque dispositif de convoyage (13) le rapport de démultiplication de l'unité de transmission (14) est modifié individuellement selon les besoins, afin de régler individuellement pour chaque produit (17) l'épaisseur des tranches de produits à découper.

14. Procédé selon la revendication 13,
**caractérisé en ce que** les unités de transmission (14) incluent respectivement un arbre primaire (19), une transmission (16) et un arbre secondaire (21), dans lequel chaque dispositif de convoyage (13) est entraîné par l'entraînement commun (24) via l'arbre secondaire associé (21) de l'unité de transmission (14).

15. Procédé selon la revendication 13 ou 14,
**caractérisé en ce que** pour chaque dispositif de convoyage (13), le rapport de démultiplication de l'unité de transmission (14) est modifié en fonction du contour du produit (17), et le contour du produit (17) est de préférence déterminé avec un dispositif de détection intégré dans le dispositif.
